# EUROPÄISCHE PATENTANMELDUNG

(11) **EP 4 552 767 A1**
(43) Veröffentlichungstag der Anmeldung: **14.05.2025**
(21) Anmeldenummer: 24208908.4
(22) Anmeldetag: 25.10.2024
(51) Int. Cl.: B22D 11/04

(54) **ROHRKOKILLE**

(30) Priorität: 10.11.2023 DE 102023211166
(71) Anmelder: SMS Group GmbH, 41069 Mönchengladbach (DE)
(72) Erfinder: Fröhling, Christian, 40625 Düsseldorf (DE); Feldhaus, Stephan, 8610 Uster (CH); Weyer, Axel, 42349 Wuppertal (DE)
(74) Vertreter: Hemmerich & Kollegen

(57) **Zusammenfassung**

Die Erfindung betrifft eine Rohrkokille 100 und Verfahren zum Erzeugen eines Rohrstrangs aus Metall in einer Stranggießanlage. Die Rohrkokille 100 weist auf: einen Rohrkokillenhohlkörper 110 mit einem ringförmigen Querschnitt und mit einem oberen Eingießbereich 112 für eine Schmelze des Metalls und einem unteren Austrittsbereich 114 für den Rohrstrang 50. Die Innenkontur des Rohrkokillenhohlkörpers 110 ist im Eingießbereich gegenüber der Innenkontur des Rohrkokillenhohlkörpers 110 im Austrittsbereich erweitert. Weiterhin weist die Rohrkokille 100 einen in den Eingießbereich des Rohrkokillenhohlkörpers hineinragenden Dorn 120 auf. Um eine solche bekannte Rohrkokille 100 mit einem bereits erweiterten Eingießbereich dahingehend weiterzubilden, dass das Eingießen einer Metallschmelze noch weiter erleichtert wird, wird vorgeschlagen, dass die Innenkontur des ringförmigen Querschnitts des Rohrkokillenhohlkörpers 110 in dem Eingießbereich 112 in Form einer ersten Ellipse a und/oder die Außenkontur des Querschnitts des Dorns 120 in dem Eingießbereich in Form einer zweiten Ellipse b ausgebildet ist; dass die Hauptachse der zweiten Ellipse b zu der Hauptachse ersten Ellipse a um einen Winkel α>0° gedreht ist; und dass die Nebenachse der ersten Ellipse größer ist als die Hauptachse der zweiten Ellipse.

## Beschreibung

Die Erfindung betrifft eine Rohrkokille zum Erzeugen eines Rohrstrangs aus Metall in einer Stranggießanlage. Darüber hinaus betrifft die Erfindung Verfahren zum Gießen des Rohrstrangs.

Figur 8 zeigt den Aufbau einer klassischen Rohrkokille 100, wie sie auch traditionell schon zur Herstellung von Rohrsträngen verwendet wird. Sie besteht im Wesentlichen aus einem Rohrkokillenhohlkörper 110 mit einem in diesen hineinragenden Dorn 120 zum Gießen des Rohrstranges 50. Die Gießrichtung ist mit dem Bezugszeichen G bezeichnet. Die Rohrkokille 100 wird zum Gießen des Rohrstranges mit flüssiger Metallschmelze gefüllt, wobei die Metallschmelze zunächst in einer Pfanne 20 vorgehalten wird, von der Pfanne in einen Zwischenbehälter 30 geleitet wird und schließlich von dem Zwischenbehälter über ein Tauchrohr 40 seitlich des Dorns 120 in die Rohrkokille 100 geleitet wird.

Bekannte Rohrkokillen zum Gießen von Hohlkörpern sehen zum Teil eine Innenkühlung in Form einer Spritzkühlung vor, wobei an den Dorn eine Spritzkühlung mit Düsen, durch die Wasser auf die Innenseite des Rohrstranges gespritzt wird, angeflanscht sein kann. Diese Art der Kühlung ist zwar effizient, bringt aber das Problem mit sich, dass der dabei entstehende Dampf aufwändig abgeführt werden muss. Sicherheitstechnisch besteht das Problem, dass im Fall eines Durchbruchs nach Innen im Innenraum des gegossenen Rohrstrangs eine Knallgasexplosion stattfinden kann, die zu erheblichen Schäden an der Stranggießanlage führen kann und eine starke Gefährdung für die Bedienmannschaften darstellt.

Die deutsche Auslegeschrift 1136797 offenbart eine Rohrkokille gemäß dem Oberbegriff des Patentanspruchs 1 zum Erzeugen eines Rohrstrangs aus Metall in einer Stranggießanlage. Konkret weist die dort offenbarte Rohrkokille einen Rohrkokillenhohlkörper mit einem oberen Eingießbereich für eine Metallschmelze und einem unteren Austrittsbereich für den Rohrstrang auf. Der Eingießbereich der Rohrkokille ist gegenüber dem Innendurchmesser des Rohrkokillenhohlkörpers, der dem Außendurchmesser des zu gießenden Rohrstranges entspricht, verbreitert ausgebildet. In den Eingießbereich des Rohrkokillenhohlkörpers ragt ein Dorn hinein, der eine Innenkühlung aufweist, und der eine exzentrische Bewegung ausführen kann.

Ausgehend von diesem Stand der Technik liegt der Erfindung die Aufgabe zugrunde, eine bekannte Rohrkokille mit einem bereits erweiterten Eingießbereich dahingehend weiterzubilden, dass das Eingießen einer Metallschmelze noch weiter erleichtert wird. Außerdem ist es die Aufgabe der Erfindung, bekannte Verfahren zum Gießen eines Rohrstrangs dahingehend weiterzubilden, dass die Herstellung des Rohrstrangs in der Kokille verbessert wird.

Diese Aufgabe wird bezüglich der Rohrkokille durch den Gegenstand des Patentanspruchs 1 gelöst.

Durch die beanspruchte Ausbildung der Innenkontur des Rohrkokillenhohlkörpers im Eingießbereich in Form einer Ellipse wird dort zunächst eine erste Erweiterung des Ringspaltes zwischen dem Rohrkokillenhohlkörper und dem Dorn realisiert. Darüber hinaus wird der Dorn im Eingießbereich mit einer im Querschnitt senkrecht zur Gießrichtung elliptischen Außenkontur beansprucht, wobei die Hauptachsen der beiden Ellipsen um den Winkel α >0° gegeneinander verdreht sind. Auf diese Weise wird erfindungsgemäß im Eingießbereich eine zweite Erweiterung des Ringspaltes realisiert. Insofern ist der Ringspalt bei der vorliegenden Erfindung doppelt erweitert. Anders ausgedrückt: Die Leitidee der Erfindung ist nicht das Eingiessen von Metallschmelze in eine elliptische Form, sondern das Eingiessen in einen erweiterten Ringspalt zwischen zwei Formen, d.h. zwischen dem Rohrkokillenhohlkörper und dem Dorn in ihrer jeweils beanspruchten Ausgestaltung. Diese doppelte Erweiterung wird durch das Verdrehen der beiden Ellipsen gegeneinander geschaffen. Der Winkel α bemisst sich z.B. zwischen den beiden Hauptachsen der beiden Ellipsen.

Der erfindungsgemäß erweiterte Eingießbereich für die Metallschmelze ermöglicht vorteilhafterweise einen sicheren und erleichterten Einguss der Metallschmelze in die Rohrkokille. Es können deshalb vorteilhafterweise Rohrstränge mit dünnerer Wandstärke stranggegossen werden, als dies noch im Stand der Technik möglich war. Die beanspruchte vorzugsweise doppelt-ellipsenförmige Ausgestaltung des Eingießbereiches ermöglicht vorteilhafterweise das Eintauchen eines oder sogar zweier Tauchrohre, da die beanspruchte Ausbildung einer einzigen Ellipse oder die beanspruchte Verdrehung der beiden Ellipsen zueinander an zwei Stellen den Eingießbereich vergrößert. In den um den Winkel α verdrehten Richtungen wird der Eingießbereich verjüngt bzw. verengt. Anders ausgedrückt: Der Abstand zwischen dem innenliegenden Dorn und der äußeren Kokille wird erhöht, wodurch der lokal erweiterte Eingießbereich gebildet wird. Dadurch entsteht zunächst im Eingießbereich ein Rohrstrang mit in Umfangsrichtung unterschiedlichen Wandstärken; dies ist jedoch im Eingießbereich für die gleichmäßige Erstarrung der Schmelze vernachlässigbar, da die sich zunächst bildende Strangschale des zu gießenden Rohrstranges im Eingießbereich oder kurz dahinter noch sehr dünn und weich, d.h. noch verformbar ist.

Der Begriff "Metall" meint insbesondere Stahl, schließt aber auch Nichteisenmetalle wie Aluminium, Blei, Kupfer, Nickel, Zinn und Zink etc. sowie Legierungen dieser Metalle alternativ mit ein.

Der Begriff "Rohrstrang" meint einen Gießstrang in Form eines Rohres.

Der Begriff "elliptisch" steht repräsentativ für beliebige 2-dimensionale geometrische Formen, die in einer Längsrichtung länger ausgebildet sind als quer dazu. Beispiele sind Rechtecke, eiförmige Umrisse. Der Begriff ist nicht auf seine strenge mathematische Definition beschränkt.

Der Begriff "kontinuierlich" bedeutet ein Gießen von einem theoretisch endlos langen Strang, bzw. dass die Stranggießanlage entsprechend ausgebildet ist; insbesondere ist die Länge des Strangs nicht durch die Konfiguration der Stranggießanlage begrenzt. Demgegenüber meint "halbkontinuierlich", das Gießen eines in seiner Länge durch die Konfiguration der Stranggießanlage begrenzten Strangs.

Die beanspruchte Rohrkokille ermöglicht vorteilhafterweise die Herstellung von Rohrsträngen in einem kontinuierlichen Stranggießbetrieb mittels der besagten Stranggießanlage. Die beanspruchte Rohrkokille ist betriebswirtschaftlich und im Hinblick auf die Qualität der gegossenen Rohrstrange vorteilhaft gegenüber dem Stand der Technik.

Die Innenkontur des Rohrkokillenhohlkörpers in dessen Austrittsbereich bildet die Außenkontur des gegossenen Rohrstranges. Die Außenkontur des Dorns an der Stelle seines größten Umfangs prägt die Innenkontur und insbesondere den Innendurchmesser des gegossenen Rohrstranges.

Gemäß einem Ausführungsbeispiel der Erfindung gewährleistet eine konzentrische Ausprägung der Innenkontur des Rohrkokillenhohlkörpers in dessen Austrittsbereich und der Außenkontur des Dorns an dessen dem Austrittsbereich des Rohrkokillenhohlkörpers zugewandten Ende vorteilhafterweise, dass die Wandstärke des Rohrstrangs in Umfangsrichtung gleichmäßig ausgebildet ist. Dies gilt, obwohl die Wandstärke des Rohrstrangs im Eingießbereich des Rohrkokillenhohlkörpers aufgrund der beanspruchten Ausgestaltung mit den unterschiedlichen Ellipsen bei der Außenseite des Dorns und der Innenseite Rohrkokillenhohlkörper nicht konstant ist. Die gleichmäßige Wandstärke gilt für beliebige ringförmige Querschnitte des Ringspaltes bzw. Rohrstrangs im Austrittsbereich der Rohrkokille. Die gleichmäßige Verteilung der Wandstärke in Umfangsrichtung kann insbesondere realisiert werden für eine Kreis-konzentrische Ausgestaltungen der besagten Innenkontur und der besagten Außenkontur relativ zueinander im Austrittsbereich wie auch für ellipsen-konzentrische Ausgestaltungen der besagten Innenkontur und der besagten Außenkontur relativ zueinander. Im Falle der konzentrischen Ausgestaltung des Austrittsquerschnitts der Kokille mit Dorn findet über die Kokillenlänge die Verformung des Rohrstranges von einem durch die beiden gegeneinander verdrehten Ellipsen zu einem z.B. durch zwei konzentrische Kreise gebildeten Querschnitte statt, wobei diese Verformung dem Schrumpf infolge Abkühlung der beiden (inneren und äußeren) Strangschalen folgt.

Gemäß einem weiteren Ausführungsbeispiel der Erfindung ist ein erster Kühlkreislauf vorgesehen zum Kühlen des Dorns in seinem Innern. Der so gekühlte Dorn absorbiert Wärme von dem ihn umgebenden Rohrstrang. Der Temperaturunterschied zwischen der inneren Oberfläche/Strangschale des gegossenen Rohrstranges und der äußeren Oberfläche des gekühlten Dorns ermöglicht eine hinreichend effektive Wärmeabfuhr von der inneren (Strang-) Oberfläche des gegossenen Rohrstranges mittels Wärmeleitung und Strahlung auf den gekühlten Dorn.

Erfindungsgemäß ist ein zweiter Kühlkreislauf vorgesehen zur Kühlung des optional vorhandenen mindestens einen Kühlkörpers. Auch die gekühlte Oberfläche des Kühlkörpers trägt zur gewünschten Kühlung und Erstarrung des gegossenen Rohrstrangs an dessen inneren Oberfläche/Strangschale bei. In Kombination mit dem gekühlten Dorn, wird dessen Kühlwirkung verstärkt. Der erste und der zweite Kühlkreislauf können - müssen aber nicht - gleichzeitig betrieben werden. Bei dem ersten und dem zweiten Kühlkreislauf kann es sich um ein und denselben Kühlkreislauf handeln, in dem ein einziges Kühlmedium fließt. Die Kühlkanäle in dem Dorn und ggf. in dem mindestens einen Kühlkörper sind dann fluidleitend miteinander verbunden.

Der mindestens eine Kühlkörper wird vorzugsweise fest oder beweglich an das untere Ende des Dorns angehangen und stellt insofern eine optionale Dornverlängerung dar. Der maximale Außendurchmesser des Kühlkörpers ist kleiner oder gleich dem Außendurchmesser des Dorns an seinem dem Austritt der Rohrkokille zugewandten Ende, d.h. vorzugsweise kleiner als der Innendurchmesser des zu gießenden Rohrstranges. Aufgrund der besagten Relation der Außendurchmesser wird insbesondere eine weitgehend kontaktlose Kühlung des gegossenen Rohrstranges in seinem Innern durch den Kühlkörper ermöglicht. Um die Reibung zwischen der inneren Oberfläche des gegossenen Rohrstranges und der Außenseite bzw. Oberfläche des Dorns und/oder des Kühlkörpers nicht zu stark werden zu lassen, ist der Dorn und/oder der an den Dorn angehangene Kühlkörper vorzugsweise konisch mit einem verjüngten Ende ausgebildet. Der konische Kühlkörper ist derart an das untere Ende des Dorns angehangen, dass das breitere Ende des konischen Kühlkörpers in Richtung des Austrittsbereichs der Rohrkokille zeigt, weil der Kühlkörper hier beispielhaft in Gießrichtung über den Austrittsbereich der Kokille hinausragt. Mehrere Kühlkörper können in Form einer Kette hintereinander gehangen werden. Die Kette kann dann an das untere, d.h. dem Austrittsbereich des Rohrkokillenhohlkörpers zugewandte Ende des Dorns angehangen werden / sein.

Durch die besagte konische Ausbildung des Dorns und/oder des angehangenen Kühlkörpers ergibt sich vorteilhafterweise ein Spalt zwischen der Strangschale an der inneren Oberfläche des gegossenen Rohrstranges und dem Kühlkörper bzw. dem Dorn. Dieser Spalt kann vorteilhafterweise mit einem Schutzgas, z.B. Stickstoff oder einem Edelgas wie Argon oder Helium geflutet werden, wodurch vorteilhafterweise eine nur reduzierte Oxidation eintritt. Zum Eintrag des Schutzgases in den besagten Spalt ist in dem Dorn und vorzugsweise auch in dem Kühlkörper eine durchgängige Leitung für das Schutzgas ausgebildet, welche an eine Schutzgasquelle anschließbar ist. In dem Dorn und/oder in dem Kühlkörper ist mindestens eine Austrittsöffnung für das Schutzgas zum Austreten in den besagten ausgebildeten Spalt, insbesondere Ringspalt, ausgebildet.

Gemäß einem weiteren Ausführungsbeispiel ist der Dorn und/oder der mindestens eine Kühlkörper an seiner Außenseite mit Grafit beschichtet, um bei einem Kontakt mit der inneren Strangschale des gegossenen Rohrstranges eine Art Notlaufeigenschaft bzw. Schmierung sicher zu stellen. Durch eine solche Beschichtung kann der Spalt zwischen innerer Strangschale und dem Kühlkörper minimiert werden und gegebenenfalls entfallen.

Des Weiteren wird vorgeschlagen, eine Dorn-Oszillationseinrichtung und/oder eine Hohlkörper-Oszillationseinrichtung vorzusehen. Erstgenannte dient zum Oszillieren des Dorns und des gegebenenfalls angehangenen mindestens einen Kühlkörpers in Gießrichtung. Letztgenannte dient zum Oszillieren des Rohrkokillenhohlkörpers in Gießrichtung. Erfindungsgemäß arbeiten die beiden Oszillationseinrichtungen vorzugsweise unabhängig voneinander. Dies ist deshalb vorteilhaft, weil die Schmierbedingungen zwischen der Außenseite des zu gießenden Rohrstranges und der Innenseite des Rohrkokillenhohlkörpers (erste Kontaktfläche) einerseits sowie zwischen der Innenseite des zu gießenden Rohrstranges und der äußeren Oberfläche des Dorns (zweite Kontaktfläche) andererseits sehr unterschiedlich sein können. Die Schmierbedingungen an beiden Kontaktflächen werden zwar wesentlich durch eingetragenes Gießpulver oder Gieß-Öl bestimmt; allerdings können aufgrund unterschiedlicher Strömungsbedingungen der Metallschmelze an beiden Kontaktflächen die dortigen Schmierbedingen - wie gesagt - sehr unterschiedlich sein.

Die erfindungsgemäß vorzugsweise unabhängigen Oszillationen des Dorns und des Rohrkokillenhohlkörpers ermöglichen es, Parameter der Oszillationen an die Schmierbedingungen an bzw. in den jeweiligen Kontaktflächen individuell anzupassen und so insgesamt optimierte Bedingungen für die Strangschmierung zu realisieren.

Bei den Oszillationsparametern für den Rohrkokillenhohlkörper und den Dorn kann es sich beispielsweise um den Hub, d.h. die Amplitude, die Frequenz oder die Schwingungsform handeln. Diese Oszillationsparameter können erfindungsgemäß für den Dorn und die Kokille unabhängig voneinander zur Optimierung der Schmierbedingungen in den jeweiligen Kontaktflächen eingestellt werden. Auch eine Phasenverschiebung zwischen der Hohlkörperoszillation und der Dornoszillation ist denkbar. Ebenso kann die Oszillation des Dorns zum Beispiel angehalten und die Kokillenoszillation fortgesetzt werden und umgekehrt. Dies ermöglicht einen weiteren Freiheitsgrad für verschiedene Gießprozesssituationen, wie z. B. beim Angießen bzw. beim Gießbeginn, beim sogenannten Verbundguss oder beim kontrollierten Gießende sowie in Störungsfällen. Zu diesem Zweck ist die Dornoszillation bezüglich der Antriebstechnik, der Steuerung bzw. Regelung und der mechanischen Führung vorzugsweise völlig unabhängig von der Hohlkörperoszillation aufgebaut.

Gemäß einem Ausführungsbeispiel der vorliegenden Erfindung hat der Kokillenhohlkörper der Rohrkokille in seinem Austrittsbereich einen Innendurchmesser von mindestens 350mm. Das ermöglicht das Gießen eines Rohrstrangs mit einem Außendurchmesser von mindestens 350mm.

Außendurchmesser ab dieser Größe haben für das erfindungsgemäße Gießen mit der Rohrkokille den Vorteil, dass ab diesen Außendurchmessern auch bei relativ geringen Wandstärken eine für eine industrielle Produktion ausreichende Produktivität sichergestellt werden kann. Der relativ große Außendurchmesser stellt in Verbindung mit einer relativ geringen Wandstärke von z.B. 50mm sicher, dass der gegossene Rohrstrang auch bei hohen Gießgeschwindigkeiten nur eine relative geringe metallurgische Länge aufweist. Durch diese relative geringe metallurgische Länge und die dadurch nur begrenzte notwendige Länge des Dorns wird die Anlagenkomplexität reduziert wird und ein sicheres Hohlgießen ermöglicht.

Gemäß einem weiteren Ausführungsbeispiel liegt das Verhältnis des Innendurchmessers des Kokillenhohlkörpers, d.h. des Außendurchmessers des gegossenen Rohrstrangs, zu dem radialen Abstand zwischen der Innenseite des Kokillenhohlkörpers und der Außenseite des Dorns, d.h. zu der Wandstärke des gegossenen Rohrstrangs, im Austrittsbereich der Rohrkokille in einem Bereich zwischen 1:4 bis 1:25, vorzugsweise zwischen 1:8 bis 1:12. Das ermöglicht das Gießen eines Rohrstrangs mit einem Verhältnis von Außendurchmesser zu Wanddicke zwischen 1:4 bis 1:25, vorzugsweise 1:8 bis 1:12. Das hat den Vorteil, dass für eine etwaige Umformung in einem nachfolgenden Walzprozess, noch eine ausreichende Wanddicke aus dem Gießprozess zur Verfügung steht.

Bei der Stranggießanlage mit der erfindungsgemäßen Rohrkokille zum Gießen eines Rohrstranges kann es sich entweder um eine reine Vertikalanlage, bei der der Rohrstrang bis zu seiner Durcherstarrung in der Vertikalen geführt wird, oder um eine bogenförmige Stranggießanlage handeln.

Die oben genannte Aufgabe wird weiterhin durch Verfahren zum Gießen eines Rohrstrangs gemäß den Ansprüchen 17 und 21 gelöst. Die Vorteile dieser Lösungen entsprechen zum einen den zuvor mit Bezug auf die Rohrkokille genannten Vorteilen. Zum anderen verbessert aber die beanspruchte vorzugsweise unabhängige Oszillation von dem Rohrkokillenhohlkörper und von dem Dorn die Schmierung des frisch gegossenen Rohrstrangs in der Rohrkokille und erleichtert so dessen Herstellung. Auch die alternativ oder zusätzlich beanspruchte interne Kühlung des Dorns und der an diesen optional angehangenen Kühlkörper begünstigt die Kühlung des Rohrstrangs in der Rohrkokille und damit die Herstellung des Rohrstrangs.

Weitere vorteilhafte Ausgestaltungen der Erfindung der abhängigen Ansprüche.

Der Erfindung sind 8 Figuren beigefügt, wobei
- Figur 1: ein erstes Ausführungsbeispiel für eine Stranggießanlage mit der erfindungsgemäßen Rohrkokille;
- Figur 2: einen Querschnitt durch den Eingießbereich der erfindungsgemäßen Rohrkokille;
- Figur 3: einen Längsschnitt durch den Austrittsbereich der erfindungsgemäßen Rohrkokille;
- Figur 4: ein zweites Ausführungsbeispiel für die erfindungsgemäße Rohrkokille;
- Figur 5: ein drittes Ausführungsbeispiel für die erfindungsgemäße Rohrkokille;
- Figur 6: einen horizontalen Querschnitt durch den gegossenen Rohrstrang im Austrittsbereich der Rohrkokille;
- Figur 7: eine Kokillen- bzw. Hohlkörperoszillation im Vergleich zu einer Dornoszillation; und
- Figur 8: eine Stranggießanlage für eine Rohrkokille gemäß dem Stand der Technik
zeigt.

Die Erfindung wird nachfolgend unter Bezugnahme auf die genannten Figuren 1 - 7 in Form von Ausführungsbeispielen detailliert beschrieben. In allen Figuren sind gleiche technische Elemente mit gleichen Bezugszeichen bezeichnet. Die nachfolgend genannten Ausführungsbeispiele können nicht nur einzeln, sondern auch in Kombination miteinander betrieben werden.

Die Figur 1 zeigt eine Rohrkokille 100 gemäß der vorliegenden Erfindung zum Erzeugen eines Rohrstrangs 50 aus Metall in einer Stranggießanlage, wie sie einleitend unter Bezugnahme auf Figur 7 beschrieben wurde.

Die Rohrkokille 100 besteht aus einem Rohrkokillenhohlkörper 110 mit einem ringförmigen Querschnitt über seiner gesamten Höhe. Er verfügt über einen oberen Eingießbereich 112 zum Eingießen einer Schmelze eines Metalls und über einen unteren Austrittsbereich 114 für den frisch gegossenen und noch nicht durcherstarrten Rohrstrang 50. Neben dem Rohrkokillenhohlkörper 110 weist die Rohrkokille 100 zumindest einen in den Eingießbereich 112 hineinragenden Dorn 120 auf. Zwischen der Innenseite des Rohrkokillenhohlkörpers 110 und der äußeren Oberfläche des Dorns 120 ist ein Ringspalt ausgebildet, in dem sich bei Befüllung mit flüssiger Metallschmelze der zu gießende Rohrstrang ausbildet. Der Ringspalt und der Rohrstrang werden der Einfachheit halber gleichermaßen mit dem Bezugszeichen 50 bezeichnet.

Figur 2 zeigt einen Querschnitt durch den Eingießbereich 112 des Rohrkokillenhohlkörpers 110 quer zur Gießrichtung G. Dabei ist die Innenkontur des ringförmigen Querschnitts des Rohrkokillenhohlkörpers 110 - und damit die äußere Begrenzung des Ringspaltes 50 - in Form einer ersten Ellipse ausgestaltet und mit dem Bezugszeichen a bezeichnet. Die Außenkontur des Dorns 120 ist an dessen Stelle mit dem größten Durchmesser in dem Eingießbereich 112 erfindungsgemäß in Form einer zweiten Ellipse ausgebildet und mit dem Bezugszeichen b bezeichnet. Zwischen den Konturen a, b befindet sich der Ringspalt 50 zum Eingießen der Metallschmelze. Die Innenkontur des Rohrkokillenhohlkörpers 110 bildet die äußere Begrenzung des Ringspaltes bzw. des Eingießbereiches 112. Die Außenkontur des Querschnitts durch den Dorn 120 an dessen Stelle mit dem größten Durchmesser bildet die innere Begrenzung des Ringspaltes. In dem Ringspalt 112 erstarrt die eingegossene Metallschmelze in Gießrichtung G zunehmend und so bildet sich der gewünschte Rohrstrang mit den Strangschalen an seiner Außenseite und an seiner Innenseite aus.

Zur Verdeutlichung der Ellipsenformen sind die Haupt- und Nebenachsen der Ellipsen in Fig. 2 jeweils mit Bezugszeichen bezeichnet. Die Hauptachse der ersten Ellipse a ist mit dem Bezugszeichen a.1 und deren Nebenachse mit dem Bezugszeichen a.2 bezeichnet; es gilt: a.1 > a.2. Analog ist die Hauptachse der kleineren zweiten Ellipse b mit dem Bezugszeichen b.1 und deren Nebenachse mit b.2 bezeichnet; es gilt: b.1 > b.2. Die Hauptachse b.1 der zweiten Ellipse b ist zu der Hauptachse a.1 der ersten Ellipse a um einen Winkel α, hier beispielsweise α= 90°, gedreht. Beliebige andere Winkel α mit 0° < α ≤ 90°, beispielsweise 40° ≤ α ≤ 90°, vorzugsweise 80° ≤ α ≤ 90°sind denkbar. Insofern sind auch die beiden Ellipsen a und b um den Winkel α zueinander verdreht. Gleichzeitig ist die Nebenachse a.2 der größeren ersten Ellipse a größer als die Hauptachse b.1 der zweiten Ellipse b. Bezüglich der Vorteile dieser erfindungsgemäßen Ausgestaltung des Eingießbereiches wird auf die obigen Ausführungen im allgemeinen Teil der Beschreibung verwiesen.

Bei seinem Durchgang durch die Rohrkokille 100 unterliegt der frischgegossene Rohrstrang 50 mit seiner erst langsam erstarrenden inneren und äußeren Strangschale einem Schrumpf von ca. 1% in seiner Umfangslänge. Dem trägt die Geometrie der Rohrkokille 100 Rechnung, indem sich ihre Innenseite - dem Schrumpf des zunehmend erstarrenden Metalls folgend - in Gießrichtung G von dem Eingießbereich 112 zum Austrittsbereich 114 der Rohrkokille hin verjüngt; siehe den Längsschnitt durch die Rohrkokille 100 gemäß Figur 3. Der genaue Schrumpf und die örtliche Verteilung des Schrumpfes über die Kokillenlänge ist von den Gießbedingungen und der Stahlgüte abhängig.

Für den lichten radialen Abstand D zwischen dem Außendurchmesser des Dorns (120) und der Innenseite des Rohrkokillenhohlkörpers (110) im Eingießbereich, insbesondere auf Höhe des Badspiegels, gilt: 50mm < D < 90 mm.

Die Innenkontur 111 des Rohrkokillenhohlkörpers 110 verändert sich in Gießrichtung G nicht nur zwecks Anpassung an das schrumpfende Metall, sondern auch zwecks Erreichung einer in Umfangsrichtung vorzugsweise konstanten Verteilung der Wandstärke d des Rohrstrangs 50 bei einer gewünschten geometrischen Querschnittsform des Rohrstrangs 50 im Austrittsbereich 114 des Rohrkokillenhohlkörpers 110.

Erfindungsgemäß geht die Innenkontur 111 des Rohrkokillenhohlkörpers 110 von ihrer elliptischen Ausprägung im Eingießbereich 112 in Gießrichtung G kontinuierlich in eine elliptische Ausprägung mit kleinerer Hauptachse im Vergleich zu dem Eingangsbereich 112 oder in eine kreisförmige Ausprägung im Austrittsbereich 114 über. Zusätzlich geht erfindungsgemäß auch die Außenkontur 121 des Dorns 120 von ihrer elliptischen Ausprägung an dem dem Eingießbereich 112 der Rohrkokille 100 zugewandten Ende des Dorns 120 in Gießrichtung G kontinuierlich in eine elliptische Ausprägung mit kleinerer Hauptachse im Vergleich zu dem Eingangsbereich oder in eine kreisförmige Ausprägung an dem dem Austrittsbereich 114 der Rohrkokille 100 zugewandten Ende des Dorns 120 oder des Kühlkörpers über; siehe Fig. 6.

In Figur 1 ist weiterhin zu erkennen, dass an das dem Austrittsbereich 114 zugewandte Ende des Dorns 120 beispielhaft drei Kühlkörper 140-1, 140-2 und 140-3 in Form einer Kette angehangen sind. Der Dorn 120 selber sowie vorzugsweise auch zumindest einzelne der Kühlkörper sind von einem durchgängigen Kühlkanal 132 durchzogen, der an einen Kühlkreislauf 130 angeschlossen ist. In dem Kühlkreislauf und den Kühlkanälen fließt ein Kühlmedium, mit dem der Dorn und vorzugsweise auch die Kühlkörper 140-1, 140-2, 140-3 von innen gekühlt werden. Das Kühlmedium tritt nicht nach außerhalb des Dorns oder der Kühlkörper aus. Mit dem Kühlmedium werden der Dorn und die Kühlkörper von innen gekühlt. Der auf diese Weise abgekühlte Dorn und die abgekühlten Kühlkörper sind geeignet, Umgebungswärme, die von der Innenwand des umgebenden frischgegossenen Rohrstrangs abstrahlt, zu absorbieren und auf diese Weise den umgebenden Rohrstrang 50 von innen her zu kühlen.

Der maximale Außendurchmesser DK des Kühlkörpers ist vorzugsweise kleiner oder gleich dem Außendurchmesser DD des Dorns an seinem dem Austritt 114 der Rohrkokille zugewandten Ende, d.h. insbesondere dem Innendurchmesser des zu gießenden Rohrstranges. Bezüglich der damit verbundenen Vorteile wird auf den allgemeinen Teil der Beschreibung weiter oben verwiesen.

Figur 4 zeigt ein zweites Ausführungsbeispiel für die erfindungsgemäße Rohrkokille. Es unterscheidet sich von dem ersten Ausführungsbeispiel, wie es in der Figur 1 dargestellt ist, lediglich dadurch, dass hier eine Schutzgasquelle 150 vorgesehen ist zum Bereitstellen von Schutzgas, welches über eine Leitung 152 in den Dorn 120 und optional auch in die daran angehangenen Kühlkörper 140 eingeleitet werden kann. Insbesondere an seinem unteren, dem Austrittsbereich 114 der Rohrkokille 100 zugewandten Ende sind Austrittsöffnungen 154 vorgesehen für das Schutzgas zum Austreten aus dem Dorn 120. Alternativ oder zusätzlich zu dem Dorn 120 können auch in den Kühlkörpern 140 Leitungen 152 und Austrittsöffnungen für das Schutzgas vorgesehen sein (in Fig. 4 nicht gezeigt). Das aus den Austrittsöffnungen 154 austretende Schutzgas breitet sich in dem dort befindlichen Ringspalt zwischen dem verjüngten Dorn und der Innenwandung des frisch gegossenen Rohrstrangs 50, die im unteren Bereich des Dorns 120 keinen Kontakt haben, sowie generell in dem weiter unten befindlichen inneren Hohlraum des gegossenen Rohrstrangs aus und bewirkt dort eine reduzierte Oxidation.

Figur 5 zeigt schließlich ein drittes Ausführungsbeispiel für die vorliegende Erfindung, welches darin besteht, dass neben der Hohlkörper-Oszillationseinrichtung 170, wie sie bereits aus den vorangegangenen Figuren bekannt ist, hier auch eine Dorn-Oszillationseinrichtung 160 vorgesehen ist. Wie der Name schon sagt, dient die Hohlkörper-Oszillationseinrichtung 170 dazu, den Rohrkokillenhohlkörper 110 während des Eingießens der Metallschmelze in die Rohrkokille 100 und während einer ersten Abkühlung des sich in der Rohrkokille bildenden Rohrstrangs 50 in Gießrichtung G zu oszillieren. Demgegenüber ist die Dorn-Oszillationseinrichtung 160 dazu ausgebildet, den Dorn 120 sowie optional auch die daran anhängenden Kühlkörper 140 während des Eingießens der Metallschmelze in die Rohrkokille 100 und einer ersten Abkühlung des sich in der Rohrkokille bildenden Rohrstrangs 50 in Gießrichtung G zu oszillieren. Für die vorliegende Erfindung ist es wichtig, dass, wie im allgemeinen Teil der Beschreibung oben beschrieben und begründet, die Dorn-Oszillationseinrichtung 160 sowie die Hohlkörper-Oszillationseinrichtung 170 völlig unabhängig voneinander betrieben werden können. Alternativ können die beiden Oszillationseinrichtungen aber auch synchron betrieben werden oder einheitlich ausgebildet sein.

Das zeigt sich auch in Fig. 7, in der beispielhaft die Dorn-Oszillation links oben und die Hohlkörper- bzw. Kokillen-Oszillation rechts oben veranschaulicht sind. Die jeweiligen Oszillationsparameter werden vorzugsweise individuell und unabhängig voneinander eingestellt, wie einleitend beschrieben. Die Einstellung erfolgt vorzugsweise in Abhängigkeit der jeweiligen Schmierbedingungen zwischen der Innenwand des Rohrkokillenhohlkörpers 110 und der Schmelze einerseits und der Außenwand des Dorns und der Schmelze andererseits. In Fig. 7 ist zu erkennen, dass der Dorn 120 beispielsweise mit einer deutlich höheren Frequenz oszilliert als der Rohrkokillenhohlkörper 110. Die Abhängigkeit der unterschiedlichen Frequenzen für den Dorn f_{D} und den Kokillenhohlkörper f_{K} von der Gießgeschwindigkeit V_{g} ist in der mittleren Abbildung von Fig. 7 gezeigt. Beide Frequenzen steigen mit zunehmender Gießgeschwindigkeit. Allerdings steigt die Frequenz der Dorn-Oszillation deutlich stärker als die Frequenz der Hohlkörper-Oszillation.

In den einzelnen Figuren sind jeweils konkrete Ausführungsbeispiele teilweise auch nur separat dargestellt. Ungeachtet dessen gilt jedoch, dass alle beschriebenen Ausführungsbeispiele, wie die Hohlkörper-Oszillation, die Dorn-Oszillation, die Kühlung und/oder das Einleiten des Schutzgases auch in Kombination miteinander realisiert werden können.

### Bezugszeichenliste

- 20: Pfanne für Metallschmelze
- 30: Zwischenbehälter
- 40: Tauchrohr
- 50: Rohrstrang; Ringspalt
- 100: Rohrkokille
- 110: Rohrkokillenhohlkörper
- 111: Innenkontur
- 112: Eingießbereich
- 114: Austrittsbereich
- 120: Dorn
- 121: Außenkontur
- 130: Kühlkreislauf
- 132: Kühlkanal
- 140: Kühlkörper allgemein
- 140-1: Kühlkörper
- 140-2: Kühlkörper
- 140-3: Kühlkörper
- 150: Schutzgasquelle
- 152: Leitung für Schutzgas
- 154: Austrittsöffnung für Schutzgas aus dem Dorn
- 160: Dorn-Oszillationseinrichtung
- 170: Hohlkörper-Oszillationseinrichtung
- 210: Strangführung
- a: erste Ellipse
- b: zweite Ellipse
- d: Wandstärke
- D: Wandstärke
- DD: Außendurchmesser des Dorns am austrittsseitigen Ende
- DK: maximaler Außendurchmesser des Kühlkörpers
- G: Gießrichtung

- T_{nD} (%) = T_{nD}/T_{D} , T_{D} = 1/f_{D} T_{nD}: Negativ Strip Zeit Dorn
- T_{D}: gesamte Periodenzeit Dorn
- V_{D}: Oszillationsgeschwindigkeit Dorn
- t: Oszillationszeit
- V_{g}: Gießgeschwindigkeit
- f_{D}: Oszillationsfrequenz Dorn

- T_{nK} (%) = T_{nK}/T , T_{K} = 1/f_{K} T_{nK}: Negativ Strip Zeit Kokille
- T_{K}: gesamte Periodenzeit Kokille
- V_{K}: Oszillationsgeschwindigkeit Kokille
- t: Oszillationszeit
- V_{g}: Gießgeschwindigkeit
- f_{K}: Oszillationsfrequenz Kokille

## Patentansprüche

1. Rohrkokille (100) zum Erzeugen eines kontinuierlich oder halb-kontinuierlich gegossenen Rohrstrangs (50) aus Metall in einer Stranggießanlage (200), aufweisend:
einen Rohrkokillenhohlkörper (110) mit einem ringförmigen Querschnitt und mit einem oberen Eingießbereich (112) für eine Schmelze des Metalls und einem unteren Austrittsbereich (114) für den Rohrstrang (50), wobei die Innenkontur des RohrkokillenhoOhlkörpers (110) im Eingießbereich gegenüber der Innenkontur des Rohrkokillenhohlkörpers (110) im Austrittsbereich erweitert ist; und
einen in den Eingießbereich des Rohrkokillenhohlkörpers hineinragenden Dorn (120);
**dadurch gekennzeichnet,**
**dass** die Innenkontur des ringförmigen Querschnitts des Rohrkokillenhohlkörpers (110) in dem Eingießbereich (112) in Form einer ersten Ellipse (a) und/oder die Außenkontur des Querschnitts des Dorns (120) in dem Eingießbereich in Form einer zweiten Ellipse (b) ausgebildet ist.

2. Rohrkokille (100) nach Anspruch 1,
**dadurch gekennzeichnet, dass** die Hauptachse der zweiten Ellipse (b) zu der Hauptachse ersten Ellipse (a) um einen Winkel α>0° gedreht ist; und
dass die Nebenachse der ersten Ellipse größer ist als die Hauptachse zweiten Ellipse.

3. Rohrkokille (100) nach einem der vorherigen Ansprüche,
**dadurch gekennzeichnet,**
**dass** die Innenkontur (111) des Rohrkokillenhohlkörpers (110) von ihrer elliptischen Ausprägung im Eingießbereich (112) in Gießrichtung (G) kontinuierlich in eine elliptische Ausprägung mit kleinerer Hauptachse im Vergleich zu dem Eingießbereich oder in eine kreisförmige Ausprägung im Austrittsbereich (114) übergeht.

4. Rohrkokille (100) nach Anspruch 3,
**dadurch gekennzeichnet,**
**dass** sich die Innenkontur (111) des Rohrkokillenhohlkörpers (110) von dem Eingießbereich (112) zum Austrittsbereich (114) - dem Schrumpf des zunehmend erstarrenden Metalls folgend - in Gießrichtung (G) zunehmend verengt.

5. Rohrkokille (100) nach einem der vorangegangenen Ansprüche,
**dadurch gekennzeichnet,**
**dass** die Außenkontur (121) des Dorns (120) von ihrer elliptischen Ausprägung an dem dem Eingießbereich (112) der Rohrkokille (100) zugewandten Ende des Dorns (120) oder an dessen Stelle mit dem größten Durchmesser in Gießrichtung (G) kontinuierlich in eine elliptische Ausprägung mit kleinerer Hauptachse im Vergleich zu dem Eingießbereich oder in eine kreisförmige Ausprägung an dem dem Austrittsbereich (114) der Rohrkokille (100) zugewandten Ende des Dorns (120) übergeht.

6. Rohrkokille (100) nach einem der Ansprüche 3 bis 5,
**dadurch gekennzeichnet,**
**dass** die elliptische oder kreisförmige Ausprägung der Innenkontur (111) im Austrittsbereich des Rohrkokillenhohlkörpers (110) konzentrisch ausgebildet ist zu der elliptischen oder kreisförmigen Ausprägung der Außenkontur (121) des Dorns (120) an dessen dem Austrittsbereich des Rohrkokillenhohlkörpers (110) zugewandten Ende.

7. Rohrkokille (100) nach einem der vorangegangenen Ansprüche,
**dadurch gekennzeichnet,**
**dass** ein erster Kühlkreislauf vorgesehen ist; und
**dass** der Dorn (120) in seinem Innern Kühlkanäle aufweist, die an den ersten Kühlkreislauf angeschlossen sind zum Durchleiten von einem ersten Kühlmittel zum Kühlen des Dorns (120).

8. Rohrkokille (100) nach einem der vorangegangenen Ansprüche,
**dadurch gekennzeichnet,**
**dass** mindestens ein Kühlkörper (140-1) vorgesehen ist, der an das dem Austrittsbereich (114) der Kokille (100) zugewandte Ende des Dorns (120) beweglich anhängbar ist oder dort fest angeordnet ist;
**dass** ein zweiter Kühlkreislauf vorgesehen ist;
**dass** der Kühlkörper (140-1) in seinem Innern Kühlkanäle aufweist, die an den zweiten Kühlkreislauf angeschlossen sind zum Durchleiten von einem zweiten Kühlmittel zum Kühlen des Kühlkörpers (140-1).

9. Rohrkokille (100) nach Anspruch 8,
**dadurch gekennzeichnet,**
**dass** der erste und der zweite Kühlkreislauf identisch bzw. dieselben sind;
**dass** die Kühlkanäle in dem Dorn (120) und in dem Kühlkörper (140-2) fluidleitend miteinander verbunden sind; und
**dass** das erste und das zweite Kühlmittel identisch bzw. dieselben sind.

10. Rohrkokille (100) nach Anspruch 8 oder 9,
**dadurch gekennzeichnet,**
**dass** der maximale Außendurchmesser des Kühlkörpers kleiner oder gleich dem Außendurchmesser des Dorns (120) an seinem dem Austrittsbereich (114) der Rohrkokille (100) zugewandten Ende ist.

11. Rohrkokille (100) nach Anspruch 9 oder 10,
**dadurch gekennzeichnet,**
**dass** der Kühlkörper konisch ausgebildet ist und derart an das dem Austrittsbereich (114) zugewandte Ende des Dorns (120) angehangen oder dort befestigt ist, dass sich der Kühlköper in Gießrichtung G verjüngt.

12. Rohrkokille (100) nach einem der Ansprüche 8 bis 11,
**dadurch gekennzeichnet,**
**dass** in dem Dorn (120) und vorzugsweise auch in dem Kühlkörper eine durchgängige Leitung für ein Schutzgas ausgebildet ist zum Anschluss an eine Schutzgasquelle; und
**dass** in dem Dorn (120) und/oder in dem Kühlkörper mindestens eine Austrittsöffnung (114) für das Schutzgas ausgebildet ist.

13. Rohrkokille (100) nach einem der vorangegangenen Ansprüche;
**dadurch gekennzeichnet,**
**dass** der Dorn (120) in seiner Länge derart ausgebildet und in der Rohrkokille (100) derart angeordnet ist, dass das dem Austrittsbereich (114) der Rohrkokille (100) zugewandte Ende des Dorns (120) in Gießrichtung G vor dem unteren Ende der Rohrkokille, auf Höhe des unteren Endes der Rohrkokille (100) oder in Gießrichtung G hinter dem unteren Ende der Rohrkokille (100) liegt.

14. Rohrkokille (100) nach einem der Ansprüche 8 bis 13,
**dadurch gekennzeichnet,**
**dass** der mindestens eine Kühlkörper an seiner Außenseite mit Graphit beschichtet ist.

15. Rohrkokille (100) nach einem der vorangegangenen Ansprüche,
**dadurch gekennzeichnet,**
**dass** eine Dorn-Oszillationseinrichtung (160) vorgesehen ist zum Oszillieren des Dorns (120) und des ggf. angehangenen mindestens einen Kühlkörpers in Gießrichtung G.

16. Rohrkokille (100) nach einem der vorangegangenen Ansprüche,
**dadurch gekennzeichnet,**
**dass** eine Hohlkörper-Oszillationseinrichtung (170) vorgesehen ist zum Oszillieren des Rohrkokillenhohlkörpers (110) in Gießrichtung (G).

17. Rohrkokille (100) nach einem der vorangegangenen Ansprüche,
**dadurch gekennzeichnet,**
**dass** für den lichten radialen Abstand D zwischen dem Außendurchmesser des Dorns (120) und der Innenseite des Rohrkokillenhohlkörpers (110) im Eingießbereich, insbesondere auf Höhe des Badspiegels, gilt: 50mm < D < 90 mm.

18. Rohrkokille (100) nach einem der vorangegangenen Ansprüche,
**dadurch gekennzeichnet,**
**dass** der lichte Innendurchmesser des Kokillenhohlkörpers im Austrittsbereich mindestens 350mm beträgt.

19. Rohrkokille (100) nach einem der vorangegangenen Ansprüche,
**dadurch gekennzeichnet,**
**dass** das Verhältnis des Innendurchmessers des Kokillenhohlkörpers zu dem radialen Abstand zwischen der Innenseite des Kokillenhohlkörpers und der Außenseite des Dorns im Austrittsbereich der Rohrkokille in einem Bereich zwischen 1:4 bis 1:25, vorzugsweise zwischen 1:8 bis 1:12 liegt.

20. Verfahren zum Gießen eines Rohrstranges (50) aus Metall mit Hilfe der Rohrkokille (100) nach einem der vorangegangenen Ansprüche, aufweisend folgende Schritte:
- Eingießen einer flüssigen Schmelze des Metalls in die Rohrkokille (100), insbesondere in deren Ringspalt zwischen dem Rohrkokillenhohlkörper (110) und dem Dorn (120);
- Kühlen von zumindest dem Rohrkokillenhohlkörper (110) zum zumindest teilweisen Erstarren der Schmelze zu dem Rohrstrang innerhalb der Rohrkokille; und
- Extrahieren des zumindest teilerstarrten Rohrstranges aus der Rohrkokille (100)
**dadurch gekennzeichnet,**
**dass** der Rohrkokillenhohlkörper (110) und/oder der Dorn (120) während des Eingießens, des Kühlens und/oder des Extrahierens in Gießrichtung (G) oszillieren.

21. Verfahren nach Anspruch 20;
**dadurch gekennzeichnet,**
**dass** der Rohrkokillenhohlkörper (110) und der Dorn (120) gleichzeitig oszillieren;
**dass** aber die Oszillationsparameter, wie Oszillationsfrequenz, Oszillationsgeschwindigkeit, Oszillationshub und/oder negative Strip Zeit für die Hohlkörper-Oszillation und die Dorn-Oszillation unabhängig voneinander und individuell, insbesondere in Abhängigkeit der Schmierbedingungen zwischen der Innenwand des Rohrkokillenhohlkörpers (110) und der Schmelze einerseits und der Außenwand des Dorns und der Schmelze andererseits, eingestellt werden.

22. Verfahren nach Anspruch 20 oder 21,
**dadurch gekennzeichnet,**
**dass** auch die Phasenverschiebung zwischen der Hohlkörper-Oszillation und der Dorn-Oszillation eingestellt wird.

23. Verfahren nach einem der Ansprüche 20 bis 22,
**dadurch gekennzeichnet,**
**dass** der Dorn (120) und vorzugsweise auch die an den Dorn angehangenen Kühlkörper (140) von einem Kühlkanal (132) durchzogen sind und innen von einem Kühlmittel durchströmt werden.

24. Verfahren zum Gießen eines Rohrstranges (50) aus Metall mit Hilfe der Rohrkokille (100) nach einem der vorangegangenen Ansprüche 1-19 , aufweisend folgende Schritte:
- Eingießen einer flüssigen Schmelze des Metalls in die Rohrkokille (100), insbesondere in deren Ringspalt zwischen den Rohrkokillenhohlkörper (110) und den Dorn (120);
- Kühlen von zumindest dem Rohrkokillenhohlkörper (110) zum zumindest teilweisen Erstarren der Schmelze zu dem Rohrstrang innerhalb der Rohrkokille; und
- Extrahieren des zumindest teilerstarrten Rohrstranges (50) aus der Rohrkokille (100)
**dadurch gekennzeichnet,**
**dass** zusätzlich zu dem Rohrkokillenhohlkörper (110) auch der Dorn (120) sowie vorzugsweise auch die an den Dorn angehangenen Kühlkörper (140) von innen gekühlt werden.

25. Verfahren nach Anspruch 24,
**dadurch gekennzeichnet,**
**dass** der Rohrkokillenhohlkörper (110) und/oder der Dorn (120), optional mit angehangenen Kühlkörpern (140) während des Eingießens, des Kühlens und/oder des Extrahierens in Gießrichtung (G) oszillieren.

26. Verfahren nach Anspruch 25;
**dadurch gekennzeichnet,**
**dass** der Rohrkokillenhohlkörper (110) und der Dorn (120) gleichzeitig oszillieren;
**dass** aber die Oszillationsparameter, wie Oszillationsfrequenz, Schwingungsform, Oszillationsgeschwindigkeit und/oder negative Strip Zeit für die Hohlkörper-Oszillation und die Dorn-Oszillation unabhängig voneinander und individuell, insbesondere in Abhängigkeit der Schmierbedingungen zwischen der Innenwand des Rohrkokillenhohlkörpers (110) und der Schmelze einerseits und der Außenwand des Dorns und der Schmelze andererseits, eingestellt werden.

27. Verfahren nach einem der Ansprüche 20 bis 26,
**dadurch gekennzeichnet,**
**dass** der Rohrstrang mit einem Außendurchmesser von mindestens 350mm gegossen wird.

28. Verfahren nach einem der Ansprüche 20 bis 27
**dadurch gekennzeichnet,**
**dass** der Rohrstrang mit einem Verhältnis von Außendurchmesser zu Wanddicke zwischen 1:4 bis 1:25, vorzugsweise 1:8 bis 1:12 gegossen wird.

29. erfahren nach einem der Ansprüche 20 bis 28,
**dadurch gekennzeichnet,**
**dass** der Strang kontinuierlich oder halb-kontinuierlich gegossen wird.
